# EUROPÄISCHE PATENTSCHRIFT

(11) **EP 0 687 610 B1**
(45) Veröffentlichungstag und Bekanntmachung des Hinweises auf die Patenterteilung: **06.05.1999**
(21) Anmeldenummer: 95109269.1
(22) Anmeldetag: 14.06.1995
(51) Int. Cl.: B61D 3/16, B61D 9/10

(54) **Wagen zum Transport von Gut grosser Breite**
Wagon for the transport of material of large width
Wagon pour le transport de matériaux de grande largeur

(30) Priorität: 15.06.1994 FI 942859
(43) Veröffentlichungstag der Anmeldung: 20.12.1995
(73) Patentinhaber: VALTIONRAUTATIET, 00100 Helsinki (FI)
(72) Erfinder: Jaakola, Eero, FI-76850 Naarajärvi (FI); Huttunen, Jyrki, FI-76150 Pieksämäki (FI)
(74) Vertreter: R.A. KUHNEN & P.A. WACKER

(56) Entgegenhaltungen:
- EP-A- 0 064 896
- DE-A- 1 810 008
- FR-A- 1 028 328

## Beschreibung

Die vorliegende Erfindung betrifft einen Eisenbahnwagen oder für Straßentransport geeigneten Wagen gemäß dem Oberbegriff des Patentanspruchs 1 zum Transport von solchem Gut großer Breite, das in Horizontal- oder Vertikalstellung in der üblichen Weise nicht transportiert werden kann.

Die maximale Breite von Gütern, die in Horizontalstellung per Bahn tranportiert werden sollen, wird durch die zulässige Breite der Ladung und des Wagens sowie die zulässige Höhe einer in vertikaler Stellung zu transportierenden Ladung bestimmt. Eine zulässige Lastgrenze ist für Eisenbahnmaterial bestimmt worden und darf von keinem Wagen- oder Ladungsteil überschritten werden. Da die Bahnen und Bahnanlagen, z.B. der Elektrobetrieb und die Unter- und Überführungen, in Übereinstimmung mit dieser Lastgrenze konstruiert werden, darf sie nur unter Sonderbedingungen überschritten werden, auch wenn die Überschreitung provisorisch ist. Jedoch wäre es oft wünschenswert, breite Stückgüter per Bahn transportieren zu können. Besonders in der Stahlindustrie ist es erforderlich, daß die Stahlbleche den Kunden in möglichst großer Breite geliefert werden, da durch die Verwendung von einheitlichen Großblechen in vielen Fällen bedeutende Vorteile erzielt werden. Große Brücken- und Bauelemente könnten auch vorteilhaft mit der Bahn transportiert werden, wenn sie in den Wagen Platz finden würden. Für solche breite Stückgüter sind demgemäß verschiedenartige Wagen mit schrägstellbarem Laderaum entwickelt worden. Ähnlicherweise ist die beim Straßentransport zulässige Lastgrenze gesetzlich eingehend vorgeschrieben.

Wagen, die für den Transport von breitem Gut geeignet sind, weisen ein flächenförmiges Traggestell auf, das an der Wagenmittelachse am Wagen angelenkt oder damit gliedartig verbunden ist. Der Anlenkungspunkt ist über die normale Ladehöhe des Wagens gehoben worden, um die Lastgrenze des Wagens durch eine Krängung des Traggestelles bestmöglich auszunutzen. Ein solcher Wagen wird bei waagerechter Lage des Traggestelles beladen, und nach der Beladung wird das Traggestell in die Schräglage verstellt, wobei die Ladung und das Traggestell innerhalb der Lastgrenze sind. Der Anlenkungspunkt ist an der Wagenmittelachse angeordnet, um den Schwerpunkt des beladenen Wagens in der Mitte des Wagens zu halten, wobei der Wagen auch im beladenen Zustand befahrbar ist. Das Ladegut ist im Wagen gleichmäßig auf beiden Seiten der Mittelachse des Traggestelles angeordnet. Folglich muß das Traggestell komplizierte Halterungen für das Ladegut aufweisen, damit das Gut richtig auf dem Gestell positioniert werden kann. Weiter kann die ganze Lastgrenze im Falle eines am Mittelachse schwenkbaren Traggestelles nie optimal ausgenutzt werden.

In der DE-Offenlegungsschrift Nr. 1 810 008 ist ein Eisenbahnwagen beschrieben, in dem der Anlenkungspunkt des Traggestelles seitlich von der Wagenmittelachse angebracht ist. Das Traggestell wird mit einem hydraulischen Zylinder gekippt und während des Transportes mit Abstützstangen abgestützt. Der wichtigste Nachteil dieses Wagens liegt daran, daß der Schwerpunkt eines beladenen Wagens sich seitlich von der Wagenmittelachse befindet, und das Ladegut wird hauptsächlich von den an der Seite der Neigung befindlichen Rädern getragen. Ein exzentrisch beladener Wagen neigt dazu, umzukippen, und der Wagen wird im Gebrauch einseitig abgenutzt. Wegen der exzentrischen Ladeweise kann der Wagen kein sehr großes Ladegut aufnehmen, und die Geschwindigkeit des Wagens muß wegen der Kippgefahr niedrig gehalten werden.

Zweck dieser Erfindung ist es, einen mit schrägstellbarem Traggestell vorgesehenen Wagen zustandezubringen, dessen Lasttransportfähigkeit die der früheren Wagen überschreitet und der einen sichereren Gebrauch gewährleistet.

Die Erfindung gründet sich darauf, daß im Wagen eine Balanciermasse arrangiert wird, deren Massenmittelpunkt bezüglich der Wagenmittelachse verschiebbar ist.

Gemäß einer vorteilhaften Ausführungsform der Erfindung besteht die versetzbare Masse aus Pumpflüssigkeit in Tanks.

Genauer gesagt ist für den Eisenbahnwagen gemäß der Erfindung kennzeichnend, was im kennzeichnenden Teil des Patentanspruchs 1 angeführt ist.

Mit der Erfindung werden erhebliche Vorteile erzielt.

Der wichtigste Vorteil der Erfindung besteht darin, daß die ganze Ladefläche eines Eisenbahnwagens bei exzentrischer Ladeweise ausgenutzt werden kann, wobei auch eine ziemlich gute Belastbarkeit erzielt wird. Anderen entsprechenden Wagen ähnlich, ist der erfindungsgemäße Wagen bei Horizontalstellung des Traggestelles leicht zu beladen und zu entladen. Dank des seitlich von der Mittelachse angebrachten Kippgelenks können die Dimensionen des Laderaums optimal ausgenutzt werden. Die Transportkosten pro Stück werden wesentlich reduziert, weil größere Ladungen mit einem Wagen transportiert werden können. Das Transportieren ist sicher, da der Wagen gut balanciert und sogar gleichmäßiger beladen ist als die konventionellen Wagen. Das Ladegut kann leicht am Wagen befestigt werden, weil es nicht in einer bestimmten Weise auf dem Traggestell positioniert werden muß, sondern die Kante des zu transportierenden Ladegutes kann in gleicher Höhe mit der unteren Kante des Traggestelles gestellt werden.

Im folgenden wird die Erfindung mit Hilfe der beigefügten Zeichnungen näher erläutert.
Fig. 1 stellt einen Wagen gemäß der Erfindung im Querschnitt dar.
Fig. 2 zeigt eine Seitenansicht des Wagens gemäß Fig. 1.
Fig. 3 stellt einen zweiten Wagen gemäß der Erfindung im Querschnitt dar.
Fig. 4 zeigt eine Seitenansicht des Wagens gemäß Fig. 3.

In der in Fig. 1 abgebildeten Ausführungsform sind zwei mittels eines Rohrs 4 verbundene Flüssigkeitstanks 2, 3 am Wagengestell 1 angebracht worden. Die Tanks 2, 3 sind innerhalb der Rahmenbalken des Wagens angebracht worden, weshalb keine großen strukturellen Umwandlungen am Wagen erforderlich sind. Das Rohr 4 ist mit einer Pumpe 5 verbunden, mit der die Flüssigkeit aus einem Tank in den anderen durch das Rohr 4 verlagert werden kann. Sich auf Schienen 6 bewegende Räder 7 machen die Stützpunkte des Wagens aus. Ein schrägstellbares Traggestell 8 ist am Wagenuntergestell 1 befestigt. Die für das Traggestell 8 vorgesehenen Kippzeuge werden hier nicht beschrieben und sind in vielen an sich bekannten Weisen ausführbar. Das Traggestell 8 weist Aufnahmepunkte für das Ladegut 10 auf.

Die Beladung des Wagens erfolgt bei waagerechter Lage des Traggestelles 8, wobei das Ladegut 10 leicht in den Wagen gehoben werden kann. Nach der Beladung wird das Traggestell 8 in die Schräglage verstellt, und in der als Beispiel in Fig. 1 dargestellten Ausführungsform beträgt der Neigungswinkel 66°. Das Traggestell 8 kann wahlfrei in die beliebige Richtung seitwärts im Verhältnis zum Wagen gekippt werden. Wie aus Fig. 1 oder Fig. 2 hervorgeht, befindet sich das Traggestell 8 nach der Schrägstellung gänzlich innerhalb der Lastgrenze 9. Nach der Schrägstellung des Traggestelles 8 wird der Wagen ausbalanciert. Die Ausbalancierung kann, falls erforderlich, gleichzeitig mit der Schrägstellung des Traggestelles 8 ausgeführt werden. Zur Ausbalancierung wird die Neigung der Transporteinheit auf der Basis des übrigbleibenden Federraums oder Federweges gemessen, oder alternativ des Seitenpolsterzwischenraums 11, d.h., des Zwischenraums zwischen dem Wagengestell 1 und dem Fahrgestell 12. Die Neigung wird dadurch eliminiert, daß aus dem auf der Seite der Zusammengedrückten Feder belegenen Tank 2 mehr Flüssigkeit in den auf der gegenüberliegenden Seite belegenen Tank gepumpt wird, bis die Federräume auf beiden Seiten des Wagens gleich groß sind. Als Ballastflüssigkeit kann eine Salzlösung, eine Glykollösung oder eine sonstige nichtfrierende Flüssigkeit verwendet werden. Die Neigung des Wagengestelles 1 wird mittels einer gesonderten Meßvorrichtung gemessen, und als Positionsgebergerät kann beispielsweise eine Wasserwaage, eine Richtschnur oder eine rotierende Kugel verwendet werden. Die Neigung der Ladestelle soll dadurch berücksichtigt werden, daß der Positionsdetektor justiert wird. Das Pumpen kann unter manueller Steuerung ausgeführt werden, indem der Positionsdetektor gleichzeitig überwacht wird, oder die Pumpensteuerung kann mittels eines einfachen Regelkreises automatisiert werden, wobei die Regelgröße dadurch gebildet werden kann, daß gefederte Seitenpolster und elektrische oder hydraulische Detektoren als Gebergeräte verwendet werden.

Die Verschiebung des Wagenschwerpunktes gründet sich darauf, daS ein gemeinsamer Schwerpunkt von zwei Massenmittelpunkten G1 und G2 berechnet wird. In diesem Falle ist es genügend, den Schwerpunkt in die Nähe von der Wagenmittelachse K zu bringen, und die Höhe des Schwerpunktes ist ohne Bedeutung. Der Schwerpunkt G1 des Traggestelles 8 und der Ladung stellt sich von der Ladung abhängend in einem Abstand X1 von der Mittelachse K ein. Der Ballasttank 3 hat einen bestimmten Schwerpunkt, dessen Abstand zur Mittelachse K unverändert fortbesteht. Das Produkt der Masse und des Abstandes X1 zwischen dem Traggestell 8 und dem Ladegut muß gleich sein wie das Produkt des Ballastes 3 und des Abstandes X2, damit der Wagen im Gleichgewicht ist. Da alle anderen Faktoren gegeben sind, kann die Gleichung dadurch erfüllt werden, daß die Masse des Ballastes geändert wird, d.h. daß mehr Flüssigkeit in den Ballasttank 3 gepumpt wird. Andererseits läßt es sich denken, daß das Pumpen die Position des Massenmittelpunktes der Ballastflüssigkeit verschiebt. In der Praxis ist es aber nicht nötig, die Größe und Abstände der Massen zu bestimmen, da die Wagenposition mittels des Positionsdetektors und durch Aufnahme der Federräume bestimmt werden kann.

Der in den Figuren 2 und 3 dargestellte Wagen ist mit einem festen Ballast versehen, der unter dem Wagengestell 1 angebracht ist. Der Ballast wird mittels eines hydraulischen Zylinders 14 im Verhältnis zur Wagenmittelachse K versetzt, es wird also in diesem Falle der Abstand der Balanciermasse von der Wagenmittelachse K geändert. Auch in dieser Ausführungsform kann die Ausbalancierung des Wagens in Übereinstimmung mit dem vorstehenden Beispiel entweder automatisch oder manuell ausgeführt werden. Diese Ausführungsform bietet den Vorteil, daß der Schwerpunkt wegen der Position der Balanciermasse ziemlich weit unten liegt.

Neben den oben beschriebenen hat die Erfindung noch sonstige Ausführungsformen. Falls das Traggestell nur einseitig schrägstellbar gestaltet wird, kann der auf der Seite der Neigung belegene Tank 2 ausgelassen werden, wobei aber der Ballasttank 3 lenzbar ausgestaltet und bei der Beladung mit einer geeigneten Flüssigkeit gefüllt werden muß. In diesem Falle besteht der Ballast vorteilhaft aus Wasser, wobei der Wagen aber in nördlichen Ländern bei einer Temperatur von unter 0 °C nicht verwendet werden kann. Die Positionsidentifizierung und Positionierung sind in vielen verschiedenen Weisen ausführbar. Da es für den Fachmann möglich ist, dieses mit vielen verschiedenen Methoden durchzuführen, dürfte es nicht notwendig sein, die Sache hierin eingehender zu beschreiben. Eine weitere Möglichkeit besteht darin, daß mehrere auf der gegenüberliegenden Seite des Wagens im Verhältnis zum Ladegut befestigte Balanciergewichte verwendet werden, wobei ein solches System aber nur mit Mühe gebraucht werden kann. Als Balanciermasse kann im Prinzip auch Sand oder eine sonstige lose Masse verwendet werden. Ein für Straßentransport geeigneter Wagen ist im Prinzip einem Eisenbahnwagen ähnlich, weist aber natürlich für den Straßentransport geeignete Räder sowie Fahrgestell- und Achsenkonstruktionen auf. Ein solcher Wagen hat eine geringere Ladefähigkeit als ein Eisenbahnwagen, weswegen er gewöhnlich auch eine leichtere Konstruktion aufweist.

## Patentansprüche

1. Wagen zum Transport von Gut großer Breite, umfassend
- ein Wagengestell (1),
- eine am Wagengestell (1) angebrachte Rad- (7) und Achsenvorrichtung (12) zur Unterstützung des Wagens, und
- ein Traggestell (8), das auf dem Wagengestell (1) in der Weise eingerichtet ist, daß das Traggestell während des Transportes um einen seitlich von der Wagenmittelachse (K) belegenen Anlenkungspunkt geschwenkt werden kann, wobei der Schwerpunkt des Ladegutes und des Traggestelles (8) seitlich von der Wagenmittelachse (K) verschoben wird,
**gekennzeichnet** durch
- mindestens eine Balanciermasse (13), deren Massenmittelpunkt (G2) zur Ausgleichung der Exzentrizität des Ladegutes im Verhältnis zur Wagenmittelachse (K) verschoben werden kann.

2. Wagen nach Patentanspruch 1, **gekennzeichnet** durch mindestens einen Tank (2, 3), dessen Flüssigkeitsinhalt mengenmäßig geregelt werden kann.

3. Wagen nach Patentanspruch 1 oder 2, **gekennzeichnet** durch zwei Tanks (2, 3), die auf beiden Seiten der Wagenmittelachse (K) angebracht sind, und die mittels eines Rohrs (4) mit angeschlossener Pumpe (5) zum Pumpen der Flüssigkeit miteinander verbunden sind.

4. Wagen nach Patentanspruch 3, dadurch **gekennzeichnet**, daß die Tanks innerhalb der Rahmenbalken des Wagengestelles (1) angebracht sind.

5. Wagen nach Patentanspruch 1, **gekennzeichnet** durch mindestens eine am Wagen angebrachte feste Balanciermasse (13), die im Verhältnis zur Wagenmittelachse versetzbar ist.

6. Wagen nach Patentanspruch 5, dadurch **gekennzeichnet**, daß die Balanciermasse (13) unter dem Wagengestell (1) angebracht ist.

## Claims

1. Carriage for transport of goods having a large breadth, which comprises
a chassis (1),
a wheel (7) and axle means (12) which are arranged at the chassis (1) for support of the carriage, and
a supporting carrier (8) which is arranged upon the chassis (1) such that the supporting carrier is pivotable around a hinging point which is arranged laterally from the centre axis of the carriage during transport, wherein the centre of gravity of the cargo load and of the supporting carrier (8) being movable laterally from the centre axis (K) of the carriage,
characterised by
at least a balancing mass (13), wherein the mass centroid (G2) of the balancing mass (13) being movable in relation to the centre axis (K) of the carriage for compensation of the excentricity of the cargo load.

2. Carriage according to claim 1, characterised by at least a vessel (2,3), wherein the liquid content of the vessel being controllable according to its amount.

3. Carriage according to claim 1 or 2, characterised by two vessels (2, 3) which are arranged on both sides of the centre axis (K) of the carriage, wherein the two vessels being connected by a pipe (4) including a connected pump (5) for pumping the fluid.

4. Carriage according to claim 3, characterised in that the vessels are arranged within the beams of the frame of the chassis (1).

5. Carriage according to claim 1, characterised by at least a balancing mass (13) which is fixed to the carriage, wherein the balancing mass being shiftable in relation to the centre axis of the carriage.

6. Carriage according to claim 5, characterised in that the balancing mass (13) is arranged under the chassis (1).

## Revendications

1. Wagon pour le transport d'un matériau de grande largeur, comprenant
- un boggie (1) du wagon,
- un dispositif à roues (7) et essieux (12) disposé sur le boggie (1) du wagon, pour supporter le wagon, et
- une ossature de support (8), qui est orientée sur le châssis (1) du wagon de telle sorte que l'ossature de support peut pivoter pendant le transport autour d'un point d'articulation disposé latéralement par rapport à l'axe médian (K) du wagon, le centre de gravité du matériau de chargement et de l'ossature de support (8) étant décalé latéralement par rapport à l'axe médian (K) du wagon,
caractérisé par
- au moins une masse d'équilibrage (13), dont le centre (G2) peut être décalé par rapport à l'axe médian (K) du wagon pour compenser l'excentricité du matériau de chargement.

2. Wagon selon la revendication 1, caractérisé par au moins un réservoir (2, 3), dont la quantité du contenu liquide peut être réglée.

3. Wagon selon la revendication 1 ou 2, caractérisé par deux réservoirs (2, 3) qui sont disposés des deux côtés de l'axe médian (K) du wagon et qui sont reliés entre eux au moyen d'un tube (4) auquel est raccordé une pompe (5) servant à réaliser le pompage du liquide.

4. Wagon selon la revendication 3, caractérisé en ce que les réservoirs sont disposés à l'intérieur du longeron du châssis (1) du wagon.

5. Wagon selon la revendication 1, caractérisé par au moins une masse d'équilibrage (13), qui est montée fixe sur le wagon et peut être décalée par rapport à l'axe médian du wagon.

6. Wagon selon la revendication 5, caractérisé en ce que la masse d'équilibrage (13) est montée au-dessous du châssis (1) du wagon.
